# EUROPÄISCHE PATENTSCHRIFT

(11) **EP 4 023 825 B1**
(45) Veröffentlichungstag und Bekanntmachung des Hinweises auf die Patenterteilung: **30.04.2025**
(21) Anmeldenummer: 20217751.5
(22) Anmeldetag: 30.12.2020
(51) Int. Cl.: E03C 1/324

(54) **TRÄGEREINHEIT FÜR SANITÄRARTIKEL**
SUPPORT UNIT FOR SANITARY ITEMS
UNITÉ DE SUPPORT POUR ARTICLES SANITAIRES

(43) Veröffentlichungstag der Anmeldung: 06.07.2022
(73) Patentinhaber: Geberit International AG, 8645 Jona (CH)
(72) Erfinder: SCHINTLER, Michael, 8330 Pfäffikon ZH (CH)
(74) Vertreter: Frischknecht, Harry Ralph

(56) Entgegenhaltungen:
- US-A- 2 035 301
- US-A1- 2020 109 543

## Beschreibung

### TECHNISCHES GEBIET

Die vorliegende Erfindung betrifft eine Trägereinheit für Sanitärartikel nach Anspruch 1.

### STAND DER TECHNIK

Aus dem Stand der Technik sind Trägereinheiten für Sanitärartikel bekannt geworden. Trägereinheiten dienen der Befestigung des Sanitärartikels an einer feststehenden Struktur, wie an einer Wand eines Gebäudes oder wie an einem Montagerahmen, der hinter einer Vorwand angeordnet ist.

Beispielsweise offenbart die DE 20 2004 004 261 U1 Seitenstützen, auf welchen ein Waschtisch gelagert werden kann. Aus der FR 2 880 043 sind weitere Trägerelemente bekannt geworden.

Die Seitenstützen gemäss der DE 20 2004 004 261 U1 und die Trägerelemente gemäss der FR 2 880 043 werden über Schrauben mit einer Wand verbunden. Die Bohrlöcher in der Wand müssen dabei vergleichsweise genau erstellt werden, so dass der Waschtisch waagrecht ausgerichtet ist. Eine Feineinstellung ist nur über das Spiel zwischen der Schraube und der Öffnung am Trägerelement möglich.

Die US 2020/109543 und die US 2 035 301 offenbaren weitere Trägereinheiten.

### DARSTELLUNG DER ERFINDUNG

Ausgehend von diesem Stand der Technik liegt der vorliegenden Erfindung eine Aufgabe zugrunde, eine Trägereinheit für einen Sanitärartikel anzugeben, welche die Nachteile des Standes der Technik überwindet. Insbesondere ist es eine Aufgabe der vorliegenden Erfindung, eine Trägereinheit anzugeben, welche eine einfachere Ausrichtung erlaubt.

Diese Aufgabe löst der Gegenstand von Anspruch 1. Demgemäss umfasst eine Trägereinheit für die Lagerung eines Sanitärartikels ein Trägerelement mit einem Lagerabschnitt, an welchem der Sanitärartikel lagerbar bzw. befestigbar ist, und mit einem Montageabschnitt, sowie ein Supportelement, welches mit mindestens einem Befestigungselement mit einer feststehenden Struktur fest verbindbar ist. Das Supportelement steht mit einer Längsführung mit dem Montageabschnitt derart in Verbindung, dass das Trägerelement relativ zum Supportelement entlang einer Einstellbewegung verschiebbar ist. Die Trägereinheit weist weiterhin ein Einstellelement auf, mit welchem die Einstellbewegung zwischen dem Trägerelement und dem Supportelement entlang der Längsführung bereitstellbar ist.

Durch die Längsführung und das Einstellelement ergeht der Vorteil, dass die Trägereinheit mit dem Supportelement an der feststehenden Struktur angebracht werden kann und dass durch die Bewegung entlang der Längsführung die Lage des Trägerelements, insbesondere dessen Höhe, ausgerichtet bzw. eingestellt werden kann.

Weiter wird die Montage einfacher, weil der Installateur die Trägereinheit an der festen Struktur befestigen kann und dann über die Längsführung und das Einstellelement die Lage, insbesondere die Höhe, des Trägerelements einstellen kann. Werden zwei Trägereinheiten nebeneinander eingesetzt, können die jeweiligen Lagerflächen derart zueinander bewegt werden, dass die Lage des aufzulegenden Sanitärartikel nivelliert werden kann.

Bei einer Betätigung des Einstellelements lässt sich das Trägerelement entlang der Längsführung relativ zum Supportelement verschieben, wodurch die besagte Einstellung erreicht wird.

In Einbaulage steht die Längsführungsführung vorzugsweise in der Vertikalen, das heisst in der Lotrichtung.

Der besagte Sanitärartikel ist vorzugsweise ein Waschbecken, ein Waschtisch mit einem Waschbecken oder ein Unterschrank mit einem Waschbecken. Der Sanitärartikel kann aber auch ein Urinal oder eine Toilettenschüssel sein.

Das Befestigungselement ist vorzugsweise eine Schraube, welche in die besagte feststehende Struktur einschraubbar ist. Vorzugsweise ragt das mindestens eine Befestigungselement durch eine Schraubenöffnung im Supportelement.

Vorzugsweise sind mindestens zwei Befestigungselemente beabstandet zueinander angeordnet.

Die feststehende Struktur ist vorzugsweise eine Wand eines Gebäudes, eine Vorwand vor einer Montagestruktur, eine Montagestruktur, wie ein Montagerahmen, oder eine andere feste Struktur, welche in einem Sanitärraum vorhanden ist.

Weiter weist das erfindungsgemässe Trägerelement einen Flanschabschnitt mit einer hinteren Lagerfläche und einer vorderen Lagerfläche auf, wobei das Trägerelement mit der hinteren Lagerfläche an der feststehenden Struktur anliegt und wobei das Supportelement an der vorderen Lagerfläche anliegt.

Mit anderen Worten liegt der Flanschabschnitt zwischen dem Supportelement und der feststehenden Struktur. Durch Festziehen des mindestens einen Betätigungselements wird der Flanschabschnitt durch das Supportelement zur feststehenden Struktur geklemmt. Vorzugsweise weist der Flanschabschnitt mindestens einen Durchbruch auf, durch welchen das mindestens eine Befestigungselement hindurchführbar ist.

Zwischen dem Durchbruch und dem Befestigungselement ist Spiel vorhanden, welches derart dimensioniert ist, dass die besagte Einstellbewegung ausführbar ist. Vorzugsweise ist der Durchbruch ein Langloch, welches mit seiner grösseren Ausdehnung in Richtung der Einstellbewegung orientiert ist.

Weiter sind erfindungsgemäss der Flanschabschnitt mit der hinteren Lagerfläche und der vorderen Lagerfläche Teil eines rohrförmigen Körpers, wobei das Supportelement im Innenraum des rohrförmigen Körpers liegt.

Durch die Anordnung des Supportelements im Innenraum des rohrförmigen Körpers wird erreicht, dass eine Trägereinheit angegeben werden kann, welche nicht nur technischen, sondern auch ästhetischen Gesichtspunkten genügt.

Das Supportelement liegt vorzugsweise vollständig im Innenraum des rohrförmigen Körpers.

Der rohrförmige Körper weist vorzugsweise den Querschnitt eines Vierkantrohrs auf.

Vorzugsweise weist der rohrförmige Körper Zugangsöffnungen auf, durch welche das mindestens eine Befestigungselement zugänglich ist.

Vorzugsweise weist das Supportelement Führungsflächen auf, mit welchen das Supportelement an mindestens einer Innenwand des rohrförmigen Körpers geführt ist.

Die Zugangsöffnung sind vorzugsweise derart ausgebildet, dass das Befestigungselement bei jeder Relativstellung zwischen Trägerelement und Supportelement zur Betätigung zugänglich sind.

Vorzugsweise sind die Zugangsöffnungen mit einem Abdeckelement verschliessbar.

Vorzugsweise wird bei der Montage das Supportelement mit dem mindestens einen Befestigungselement lose mit der feststehenden Struktur verbunden, derart, dass das Trägerelement über eine Betätigung des Einstellelements relativ zum Supportelement ausrichtbar ist und dass nach erfolgter Ausrichtung das mindestens eine Befestigungselement fest mit der feststehenden Struktur verbunden wird, derart, dass das Supportelement den Flanschabschnitt des Trägerelements fest zur feststehenden Struktur klemmt.

Unter einer "losen Verbindung" wird eine Verbindung verstanden, welche grundsätzlich fest ist, aber noch die Verschiebung der genannten Elemente erlaubt. Beispielsweise wird das Befestigungselement soweit in die feststehende Struktur eingeschraubt, dass das Trägerelement gerade noch verschiebbar ist. Nach erfolgter Ausrichtung wird das Befestigungselement fest angezogen.

Vorzugsweise ist das Einstellelement eine Einstellschraube mit einem Gewinde und einer Anschlagsfläche. Das Supportelement weist eine Gewindeöffnung, in welche das Gewinde eingreift, und eine Lagerfläche, an welcher die Anschlagsfläche anliegt, derart, dass bei einer Betätigung der Einstellschraube, die Einstellbewegung resultiert.

Vorzugsweise weist die Einstellschraube einen Schraubenkopf mit einer Betätigungsstruktur auf, wobei die Anschlagsfläche durch den Schraubenkopf bereitgestellt wird, wobei die Lagerfläche eine Öffnung aufweist, durch welche die Betätigungsstruktur zur Betätigung der Einstellschraube zugänglich ist.

Vorzugsweise ist das Einstellelement in Einbaulage gesehen von unten her zugänglich ist. Alternativerweise ist das Einstellelement in Einbaulage gesehen von oben her zugänglich.

Vorzugsweise weist die Trägereinheit weiterhin eine Sicherungsschraube auf, mit welcher das Supportelement und das Trägerelement nach erfolgter Einstellung fest miteinander verbindbar sind.

Das Sicherungselement ist vorzugsweise eine Schraube, mit welcher das Supportelement mit dem Trägerelement fest verschraubt werden kann.

Vorzugsweise ist der Lagerabschnitt als Stütze ausgebildet, welche sich vom Montageabschnitt wegerstreckt, wobei die Stütze Befestigungsstrukturen zur Befestigung des Sanitärartikels aufweist.

Vorzugsweise wird die Stütze durch zwei sich vom Montageabschnitt weg erstreckende Streben bereitgestellt, wobei die Streben gegenüber des Montageabschnitts mit einer weiteren Strebe verbunden sind.

Hierdurch wird eine stabile Stütze bereitgestellt, wobei die untere Strebe auch noch die Funktion eines Handtuchhalters übernehmen kann.

Eine Anordnung umfasst mindestens eine Trägereinheit nach obiger Beschreibung und mindestens einen Sanitärartikel, welcher auf dem Lagerabschnitt aufliegt. Eine andere Anordnung umfasst mindestens zwei Trägereinheiten nach obiger Beschreibung und mindestens ein Sanitärartikel, welcher auf den Lagerabschnitten der mindestens zwei Trägereinheiten aufliegt.

Ein Verfahren zur Montage eine Trägereinheit nach obiger Beschreibung ist dadurch charakterisiert,
dass in einem ersten Schritt das Supportelement mit dem mindestens einen Befestigungselement lose mit der feststehenden Struktur verbunden wird, derart, dass das Trägerelement über eine Betätigung des Einstellelements relativ zum Supportelement ausrichtbar ist,
dass in einem nachfolgenden Schritt das Einstellelement betätigt wird, so dass die Lage des Trägerelements einstellbar ist, und
dass in einem nachfolgenden Schritt das mindestens eine Befestigungselement fest mit der feststehenden Struktur verbunden wird, derart, dass das Supportelement das Trägerelement fest zur feststehenden Struktur klemmt.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht einer Trägereinheit gemäss einer ersten Ausführungsform der vorliegenden Erfindung;
- Fig. 2: eine Schnittdarstellung der Figur 1;
- Fig. 3: eine Detailansicht der Schnittdarstellung der Figur 1;
- Fig. 4: eine Explosionsdarstellung der Trägereinheit gemäss den vorhergehenden Figuren;
- Fig. 5: eine weitere perspektivische Ansicht der Trägereinheit gemäss den vorhergehenden Figuren;
- Fig. 6: eine perspektivische Ansicht einer Trägereinheit gemäss einer zweiten Ausführungsform der vorliegenden Erfindung;
- Fig. 7: eine teilweise geschnittene Ansicht der Figur 6; und
- Fig. 8: eine weitere perspektivische Ansicht der Trägereinheit gemäss den vorhergehenden Figuren 6 und 7.

### BESCHREIBUNG BEVORZUGTER AUSFÜHRUNGSFORMEN

In den Figuren 1 bis 5 wird eine erste Ausführungsform einer Trägereinheit 1 gemäss der vorliegenden Erfindung gezeigt. In den Figuren 6 bis 8 wird eine zweite Ausführungsform einer Trägereinheit 1 gemäss der vorliegenden Erfindung gezeigt. Gleiche Teile tragen gleiche Bezugszeichen.

Die Trägereinheit 1 dient der Lagerung eines in den Figuren nicht gezeigten Sanitärartikels. Der Sanitärartikel ist vorzugsweise ein Waschtisch, ein Waschbecken, oder ein ähnlicher Sanitärartikel. Auch ist es denkbar, dass der Sanitärartikel eine Toilettenschüssel oder ein Urinal ist. Die Trägereinheit 1 umfasst ein Trägerelement 2 und ein Supportelement 5. Mit dem Supportelement 5 wird die Trägereinheit 1 an die feststehende Struktur befestigt.

Das Trägerelement 1 weist einen Lagerabschnitt 3 auf, an welchem der Sanitärartikel lagerbar ist. Der Lagerabschnitt 3 kann verschiedenartig ausgebildet sein. In der gezeigten Ausführungsform weist der Lagerabschnitt 3 eine Lagerfläche und Befestigungsstrukturen 27 zur Befestigung des Sanitärartikels auf.

Das Supportelement 5 ist mit mindestens einem Befestigungselement 6 mit einer feststehenden Struktur, wie beispielsweise mit einer Wand, fest verwendbar. In der gezeigten Ausführungsform sind zwei Befestigungselemente 6 beabstandet zueinander angeordnet. Die Befestigungselemente 6 weisen hier die Gestalt von Schrauben auf, welche beispielsweise über einen Dübel oder direkt mit der feststehenden Struktur verbunden werden können.

Das Supportelement 5 steht mit einer Längsführung 7 mit dem Montageabschnitt 4 derart in Verbindung, dass das Trägerelement 2 relativ zur Supportelement 5 entlang einer Einstellbewegung E verschiebbar ist. Weiterhin umfasst die Trägereinheit 1 ein Einstellelement 8, mit welchem die Einstellbewegung E bereitstellbar ist. Das heisst, dass mit dem Einstellelement 8 die Einstellbewegung E zwischen dem Trägerelement 2 und dem Supportelement 5 ausgeübt werden kann. Durch diese Einstellbewegung E kann die relative Lage zwischen dem Supportelement 5 und dem Trägerelement 2 eingestellt werden. Bei feststehendem Supportelement 5 wird somit die Trägereinheit 1 mit dem Lagerabschnitt 3 entsprechend zum feststehenden Supportelement 5 verschoben. Hierdurch kann die Raumlage des Lagerabschnitts 3 eingestellt bzw. ausgerichtet bzw. nivelliert werden. Die Verschiebung erfolgt typischerweise in Richtung der Vertikalen.

Anhand der Figuren 1 und 2 sowie 7 und 8 wird nun die konkrete Ausführungsform genauer erläutert. Das Trägerelement 2 weist einen Flanschabschnitt 9 mit einer hinteren Lagerfläche 10 und einer vorderen Lagerfläche 11 auf. Das Trägerelement 2 liegt direkt oder, wie hier gezeigt, indirekt mit der hinteren Lagerfläche 10 an der feststehenden Struktur an. In der gezeigten Ausführungsform ist für die indirekte Lagerung ein Dämpfungselement 32 an der hinteren Lagerfläche 10 angeordnet. Das Dämpfungselement 32 liegt dabei zwischen der hinteren Lagerfläche 10 und der feststehenden Struktur. Das Dämpfungselement 32 ist vorzugsweise aus einem elastischen Kunststoff.

Das Supportelement 5 liegt auf der vorderen Lagerfläche 11 an. Es handelt sich dabei um einen flächigen Kontakt zwischen dem Supportelement 5 und der vorderen Lagerfläche 11. Das mindestens eine Befestigungselement 6 ist in der gezeigten Ausführungsform durch eine Schraubenöffnung 30 im Supportelement 5 und durch einen Durchbruch 12 im Flanschabschnitt 9 hindurchgeführt. Das Befestigungselement 6, das hier die Gestalt einer Schraube aufweist, ragt von der hinteren Lagerfläche 10 bzw. vom Dämpfungselement 32 ab und dringt in die feststehende Struktur ein. Mit dem Schraubenkopf 34 liegt das Befestigungselement 6 auf einer Oberfläche 33 des Supportelements auf. Bei einem Festziehen des Befestigungselements 6 wirkt der Schraubenkopf 34 auf die Oberfläche 33 und somit auf das Supportelement 5, welches dann den Flanschabschnitt 9 zwischen dem Supportelement 5 und der feststehenden Struktur klemmt.

Bei der Montage wird das Supportelement 5 mit dem mindestens einen Befestigungselement 6 lose mit der feststehenden Struktur verbunden. Die lose Verbindung ist dabei derart, dass das Trägerelement 2 über eine Betätigung des Einstellelements 8 relativ zum lose montierten Supportelement 5 ausrichtbar ist. Nach erfolgter Einstellung bzw. Ausrichtung wird das mindestens eine Befestigungselement 6 fest mit der feststehenden Struktur verbunden. Hierbei entsteht die oben beschriebene Klemmwirkung, bei welcher das Supportelement 5 den Flanschabschnitt 9 des Trägerelements 2 fest zur feststehenden Struktur klemmt.

Bei beiden Ausführungsformen ist der Flanschabschnitt 9 teil eines rohrförmigen Körpers 13. Das Supportelement 5 ist dabei im Innenraum 14 des rohrförmigen Körpers 13 angeordnet.

In der ersten Ausführungsform gemäss den Figuren 1 bis 5 ist das Einstellelement 8 in Einbaulage von unten her zugänglich. In der zweiten Ausführungsform gemäss den Figuren 6 bis 8 ist das Einstellelement 8 in Einbaulage von oben her zugänglich.

In beiden Ausführungsformen weist das Einstellelement 8 die Form einer Einstellschraube mit einem Gewinde 18 und einer Anschlagsfläche 19 auf. Das Supportelement 5 weist eine Gewindeöffnung 20 auf, in welche das Gewinde 18 eingreift. Weiter weist das Trägerelement 2 eine Lagerfläche 21 auf, an welche die Anschlagsfläche 19 anliegt. Bei einer Drehbewegung der Einstellschraube wird die Einstellschraube in die Gewindeöffnung 20 hinein oder aus der Gewindeöffnung 20 heraus geschraubt. Hierbei ändert sich der Abstand der Anschlagsfläche 19 zur Gewindeöffnung 20. Über den Kontakt zwischen der Anschlagsfläche 19 und der Lagerfläche 21 am Trägerelement 2 resultiert die besagte Einstellbewegung.

In der gezeigten ersten Ausführungsform ist die Gewindeöffnung 20 in einer Biegelasche, die vom Supportelement 5 weg steht, angeordnet. Die Lagerfläche 21 liegt an einem Klotz, welcher im Hohlkörper 23 befestigt ist. In der gezeigt Ausführungsform durchdringt eine Öffnung 24 die Lagerfläche 21, sodass eine Betätigungsstruktur 23 am Schraubenkopf 22 zugänglich ist.

In der gezeigten zweiten Ausführungsform erfolgt die Betätigung, wie bereits erwähnt, von oben. Die Lagerfläche 21 wird durch die Innenseite des Hohlkörpers 23 bereitgestellt. Die Gewindeöffnung 20 liegt an einem oberen Ende am Supportelement 5.

In der gezeigten zweiten Ausführungsform weist die Trägereinheit 1 weiterhin eine Sicherungsschraube 25 auf, mit welcher das Supportelement 5 und das Trägerelement 2 nach erfolgter Einstellung fest miteinander verbindbar sind.

Bei beiden Ausführungsformen ist der Lagerabschnitt 3 als Stütze 26 ausgebildet. Die Stütze 26 erstreckt sich dabei vom Montageabschnitt 4 weg. Die Stütze 26 weist Befestigungsstrukturen 27 zur Befestigung des Sanitärartikels auf. Die Befestigungsstrukturen 27 können beispielsweise Gewindeabschnitte oder Durchgangsöffnungen in der Stütze 26 sein. In der gezeigten Ausführungsform wird die Stütze 26 durch zwei sich vom Montageabschnitt 4 weg erstreckende Streben 28 und durch eine gegenüber des Montageabschnitts 4 liegende weitere Strebe 29 verbunden. Die Stütze 26 ist vorzugsweise aus Metall und wird durch ein Zusammenschweissen der Streben 28, 29 bereitgestellt.

Weiter weist das Supportelement 5 Führungsflächen 16 auf. Das Supportelement 5 ist an mindestens einer Innenwand 17 des rohrförmigen Körpers 13 geführt.

Von den Figuren 1 bis 5 wird ersichtlich, dass das Supportelement 5 gemäss der ersten Ausführungsform im Wesentlichen als Platte ausgebildet ist, von welcher sich die Führungsflächen 16 weg erstrecken. Weiter wird hier ersichtlich, dass der rohrförmige Körper 13 Zugangsöffnungen 15 aufweist, durch welche das mindestens eine Befestigungselement 6 zugänglich ist. Vorzugsweise wird die Trägereinheit gemäss der ersten Ausführungsform wie folgt montiert: In einem ersten Schritt wird das Supportelement 5 mit dem mindestens einen Befestigungselement 6 lose mit der feststehenden Struktur verbunden, derart, dass das Trägerelement 2 über eine Betätigung des Einstellelements 8 relativ zum Supportelement 5 ausrichtbar ist. In einem nachfolgenden Schritt wird das Einstellelement 8 betätigt, so dass die Lage des Trägerelements 2 einstellbar ist. In einem nachfolgenden Schritt wird das mindestens eine Befestigungselement 6 fest mit der feststehenden Struktur verbunden, derart, dass das Supportelement 5 das Trägerelement 2 fest zur feststehenden Struktur klemmt.

Von den Figuren 6 bis 8 wird weiterhin ersichtlich, dass das Supportelement 5 als rohrförmiger Körper ausgebildet ist, welcher im rohrförmigen Körper 13 bewegbar gelagert ist. Der rohrförmige Körper 13 wird dann über das Supportelement 5 gestülpt. In dieser Ausführungsform ist das Befestigungselement nicht zugänglich, wenn das Trägerelement 2 mit dem Supportelement 5 verbunden ist. Das Supportelement 5 kann hier vor der Montage des Trägerelements 2 fest mit der feststehenden Struktur verbunden werden und anschliessend kann das Trägerelement 2 aufgesetzt werden, wobei das Einstellelement dann betätigt wird. Vorzugsweise wird die Trägereinheit gemäss der zweiten Ausführungsform wie folgt montiert: In einem ersten Schritt wird das Supportelement 5 mit dem mindestens einen Befestigungselement 6 mit der feststehenden Struktur verbunden und in einem nachfolgenden Schritt wird das Einstellelement 8 betätigt, so dass die Lage des Trägerelements 2 einstellbar ist.

### BEZUGSZEICHENLISTE

| | | | |
|---|---|---|---|
| 1 | Trägereinheit | 22 | Schraubenkopf |
| 2 | Trägerelement | 23 | Betätigungsstruktur |
| 3 | Lagerabschnitt | 24 | Öffnung |
| 4 | Montageabschnitt | 25 | Sicherungsschraube |
| 5 | Supportelement | 26 | Stütze |
| 6 | Befestigungselement | 27 | Befestigungsstrukturen |
| 7 | Längsführung | 28 | Streben |
| 8 | Einstellelement | 29 | weitere Strebe |
| 9 | Flanschabschnitt | 30 | Schraubenöffnung |
| 10 | hintere Lagerfläche | 32 | Dämpfungselement |
| 11 | vordere Lagerfläche | 33 | Oberfläche |
| 12 | Durchbruch | 34 | Schraubenkopf |
| 13 | rohrförmiger Körper | | |
| 14 | Innenraum | E | Einstellungsbewegung |
| 15 | Zugangsöffnungen | | |
| 16 | Führungsflächen | | |
| 17 | Abdeckelement | | |
| 18 | Gewinde | | |
| 19 | Anschlagsfläche | | |
| 20 | Gewindeöffnung | | |
| 21 | Lagerfläche | | |

## Patentansprüche

1. Trägereinheit (1) für die Lagerung eines Sanitärartikels umfassend
ein Trägerelement (2) mit einem Lagerabschnitt (3), an welchem der Sanitärartikel lagerbar bzw. befestigbar ist, und einem Montageabschnitt (4), und
ein Supportelement (5), welches mit mindestens einem Befestigungselement (6) mit einer feststehenden Struktur fest verbindbar ist,
wobei das Supportelement (5) mit einer Längsführung (7) mit dem Montageabschnitt (4) derart in Verbindung steht, dass das Trägerelement (2) relativ zum Supportelement (5) entlang einer Einstellbewegung (E) verschiebbar ist, und
wobei die Trägereinheit (1) weiterhin ein Einstellelement (8) aufweist, mit welchem die Einstellbewegung zwischen dem Trägerelement (2) und dem Supportelement (5) bereitstellbar ist, wobei
das Trägerelement (2) einen Flanschabschnitt (9) mit einer hinteren Lagerfläche (10) und einer vorderen Lagerfläche (11) aufweist, wobei das Trägerelement (2) mit der hinteren Lagerfläche (10) an der feststehenden Struktur anlegbar ist und wobei das Supportelement (5) an der vorderen Lagerfläche (11) anliegt;
**dadurch gekennzeichnet, dass**
der Flanschabschnitt (9) mit der hinteren Lagerfläche (10) und der vorderen Lagerfläche (11) Teil eines rohrförmigen Körpers (13) sind, wobei das Supportelement (5) im Innenraum (14) des rohrförmigen Körpers (13) liegt.

2. Trägereinheit (1) nach Anspruch 1, **dadurch gekennzeichnet, dass** der Flanschabschnitt (9) mindestens einen Durchbruch (12) aufweist, durch welchen das mindestens eine Befestigungselement (6) hindurchführbar ist.

3. Trägereinheit (1) nach Anspruch 1 oder 2, **dadurch gekennzeichnet, dass** der rohrförmige Körper (13) Zugangsöffnungen (15) aufweist, durch welche das mindestens eine Befestigungselement (6) zugänglich ist; und/oder dass das Supportelement (5) Führungsflächen (16) aufweist, mit welchen das Supportelement (5) an mindestens einer Innenwand (17) des rohrförmigen Körpers (13) geführt ist.

4. Trägereinheit (1) nach einem der Ansprüche 1 bis 3, **dadurch gekennzeichnet, dass** bei der Montage das Supportelement (5) mit dem mindestens einen Befestigungselement (6) lose mit der feststehenden Struktur verbindbar ist, derart, dass das Trägerelement (2) über eine Betätigung des Einstellelements (8) relativ zum Supportelement (5) ausrichtbar ist und dass nach erfolgter Ausrichtung das mindestens eine Befestigungselement (6) fest mit der feststehenden Struktur verbindbar ist, derart, dass das Supportelement (5) den Flanschabschnitt (9) des Trägerelements (2) fest zur feststehenden Struktur klemmt.

5. Trägereinheit (1) nach einem der vorhergehenden Ansprüche, **dadurch gekennzeichnet, dass** das Einstellelement (8) eine Einstellschraube mit einem Gewinde (18) und einer Anschlagsfläche (19) ist,
wobei das Supportelement (5) eine Gewindeöffnung (20) aufweist, in welche das Gewinde (18) eingreift, und
wobei das Trägerelement (2) eine Lagerfläche (21) aufweist, an welcher die Anschlagsfläche (19) anliegt, derart, dass bei einer Betätigung der Einstellschraube, die Einstellbewegung resultiert.

6. Trägereinheit (1) nach Anspruch 5, **dadurch gekennzeichnet, dass** die Einstellschraube einen Schraubenkopf (22) mit einer Betätigungsstruktur (23) aufweist, wobei die Anschlagsfläche (19) durch den Schraubenkopf (22) bereitgestellt wird, wobei die Lagerfläche (21) eine Öffnung (24) aufweist, durch welche die Betätigungsstruktur (23) zur Betätigung der Einstellschraube zugänglich ist.

7. Trägereinheit (1) nach einem der vorhergehenden Ansprüche, **dadurch gekennzeichnet, dass** das Einstellelement (8) in Einbaulage gesehen von unten her zugänglich ist; oder dass das Einstellelement (8) in Einbaulage gesehen von oben her zugänglich ist.

8. Trägereinheit (1) nach einem der vorhergehenden Ansprüche, **dadurch gekennzeichnet, dass** die Trägereinheit (1) weiterhin eine Sicherungsschraube (25) aufweist, mit welcher das Supportelement (5) und das Trägerelement (2) nach erfolgter Einstellung fest miteinander verbindbar sind.

9. Trägereinheit (1) nach einem der vorhergehenden Ansprüche, **dadurch gekennzeichnet, dass** der Lagerabschnitt (3) als Stütze (26) ausgebildet ist, welche sich vom Montageabschnitt (4) wegerstreckt, wobei die Stütze (26) Befestigungsstrukturen (27) zur Befestigung des Sanitärartikels aufweist.

10. Trägereinheit (1) nach Anspruch 9, **dadurch gekennzeichnet, dass** die Stütze (26) durch zwei sich vom Montageabschnitt (4) weg erstreckende Streben (28) bereitgestellt wird, wobei die Streben (28) gegenüber des Montageabschnitts mit einer weiteren Strebe (29) verbunden sind.

11. Anordnung umfassend mindestens eine Trägereinheit (1) nach einem der vorhergehenden Ansprüche und mindestens einen Sanitärartikel, welcher auf dem Lagerabschnitt (3) aufliegt; oder umfassend mindestens zwei Trägereinheiten (1) nach einem der vorhergehenden Ansprüche und mindestens ein Sanitärartikel, welcher auf den Lagerabschnitten (3) der mindestens zwei Trägereinheiten (1) aufliegt.

12. Verfahren zur Montage eine Trägereinheit (1) nach einem der vorhergehenden Ansprüche 1 bis 10, **dadurch gekennzeichnet,**
**dass** in einem ersten Schritt das Supportelement (5) mit mindestens einem Befestigungselement (6) lose mit der feststehenden Struktur verbunden wird, derart, dass das Trägerelement (2) über eine Betätigung des Einstellelements (8) relativ zum Supportelement (5) ausrichtbar ist,
**dass** in einem nachfolgenden Schritt das Einstellelement (8) betätigt wird, so dass die Lage des Trägerelements (2) einstellbar ist, und
**dass** in einem nachfolgenden Schritt das mindestens eine Befestigungselement (6) fest mit der feststehenden Struktur verbunden wird, derart, dass das Supportelement (5) das Trägerelement (2) fest zur feststehenden Struktur klemmt.

13. Verfahren zur Montage eine Trägereinheit (1) nach einem der vorhergehenden Ansprüche 1 bis 10, **dadurch gekennzeichnet,**
**dass** in einem ersten Schritt das Supportelement (5) mit mindestens einem Befestigungselement (6) mit der feststehenden Struktur verbunden wird, und
**dass** in einem nachfolgenden Schritt das Einstellelement (8) betätigt wird, so dass die Lage des Trägerelements (2) einstellbar ist.

## Claims

1. A carrier unit (1) for mounting a sanitary article, comprising a carrier element (2) having a bearing section (3), on which the sanitary article can be mounted or fastened, and a mounting section (4), and
a support element (5) which can be firmly connected to a fixed structure by means of at least one fastening element (6),
wherein the support element (5) is connected to the mounting section (4) by means of a longitudinal guide (7) in such a way that the carrier element (2) can be displaced relative to the support element (5) along an adjustment movement (E), and
wherein the carrier unit (1) further comprises an adjusting element (8) with which the adjusting movement between the carrier element (2) and the support element (5) can be provided, wherein the carrier element (2) comprises a flange section (9) with a rear bearing surface (10) and a front bearing surface (11), wherein the carrier element (2) can be placed with the rear bearing surface (10) against the fixed structure and wherein the support element (5) rests against the front bearing surface (11), **characterized in that**
the flange section (9) with the rear bearing surface (10) and the front bearing surface (11) are part of a tubular body (13), the support element (5) being located in the interior (14) of the tubular body (13).

2. The carrier unit (1) according to claim 1, **characterized in that** the flange section (9) has at least one opening (12) through which the at least one fastening element (6) can be passed.

3. The carrier unit (1) according to claim 1 or 2, **characterized in that** the tubular body (13) has access openings (15) through which the at least one fastening element (6) is accessible; and/or **in that** the support element (5) has guide surfaces (16) by which the support element (5) is guided on at least one inner wall (17) of the tubular body (13).

4. The carrier unit (1) according to any one of the preceding claims 1 to 3, **characterized in that**, during assembly, the support element (5) can be loosely connected to the fixed structure by means of the at least one fastening element (6) in such a way that the carrier element (2) can be aligned relative to the support element (5) by operating the adjusting element (8), and that after alignment, the at least one fastening element (6) can be firmly connected to the fixed structure, such that the support element (5) firmly clamps the flange section (9) of the carrier element (2) to the fixed structure.

5. The carrier unit (1) according to any one of the preceding claims, **characterized in that** the adjusting element (8) is an adjusting screw having a thread (18) and a stop surface (19),
the support element (5) having a threaded opening (20) in which the thread (18) engages, and
the carrier element (2) having a bearing surface (21) against which the stop surface (19) bears in such a way that the adjusting movement results when the adjusting screw is actuated.

6. The carrier unit (1) according to claim 5, **characterized in that** the adjusting screw has a screw head (22) with an actuating structure (23), the stop surface (19) being provided by the screw head (22), wherein the bearing surface (21) has an opening (24) through which the actuating structure (23) can be accessed in order to operate the adjusting screw.

7. The carrier unit (1) according to any one of the preceding claims, **characterized in that** the adjusting element (8) is accessible from below, as viewed in the installed position; or **in that** the adjusting element (8) is accessible from above, as viewed in the installed position.

8. The carrier unit (1) according to any one of the preceding claims, **characterized in that** the carrier unit (1) further comprises a locking screw (25) by means of which the support element (5) and the carrier element (2) can be firmly connected to one another after adjustment.

9. The carrier unit (1) according to any one of the preceding claims, **characterized in that** the bearing section (3) is designed as a support (26) which extends away from the mounting section (4), the support (26) having fastening structures (27) for fastening the sanitary article.

10. The carrier unit (1) according to claim 9, **characterized in that** the support (26) is provided by two struts (28) extending away from the mounting section (4), the struts (28) being connected to a further strut (29) opposite the mounting section.

11. An arrangement comprising at least one carrier unit (1) according to any one of the preceding claims and at least one sanitary article which rests on the bearing section (3); or comprising at least two carrier units (1) according to any one of the preceding claims and at least one sanitary article which rests on the bearing sections (3) of the at least two carrier units (1).

12. A method for mounting a carrier unit (1) according to any one of the preceding claims 1 to 10, **characterized in that**, in a first step, the support element (5) is loosely connected to the fixed structure by means of at least one fastening element (6), in such a way that the carrier element (2) can be aligned relative to the support element (5) by operating the adjusting element (8), **in that**,
in a subsequent step, the adjusting element (8) is actuated so that the position of the carrier element (2) can be adjusted, and
that in a subsequent step the at least one fastening element (6) is fixedly connected to the fixed structure in such a way that the support element (5) firmly clamps the carrier element (2) to the fixed structure.

13. A method for mounting a carrier unit (1) according to any one of the preceding claims 1 to 10, **characterized in that**, in a first step the support element (5) is connected to the fixed structure by means of at least one fastening element (6), and
**in that** in a subsequent step the adjusting element (8) is actuated so that the position of the carrier element (2) is adjustable.

## Revendications

1. Unité porteuse (1) pour le support d'un article sanitaire comprenant
un élément porteur (2) avec une section de palier (3), sur laquelle l'article sanitaire peut être posé ou fixé, et une section de montage (4), et
un élément de support (5) qui peut être relié de manière fixe à une structure fixe par au moins un élément de fixation (6),
l'élément de support (5) étant relié à la section de montage (4) par un guide longitudinal (7) de telle sorte que l'élément porteur (2) puisse être déplacé par rapport à l'élément de support (5) le long d'un mouvement de réglage (E), et
dans lequel l'unité porteuse (1) comprend en outre un élément de réglage (8) avec lequel le mouvement de réglage entre l'élément porteur (2) et l'élément de support (5) peut être fourni,
l'élément porteur (2) présente une section de bride (9) avec une surface d'appui arrière (10) et une surface d'appui avant (11), l'élément porteur (2) pouvant être appliqué avec la surface d'appui arrière (10) contre la structure fixe et l'élément de support (5) étant en appui contre la surface d'appui avant (11) ;
**caractérisé en ce que**
la section de bride (9) avec la surface d'appui arrière (10) et la surface d'appui avant (11) font partie d'un corps tubulaire (13), l'élément de support (5) étant situé dans l'espace intérieur (14) du corps tubulaire (13).

2. Unité porteuse (1) selon la revendication 1, **caractérisée en ce que** la section de bride (9) présente au moins un passage (12) à travers lequel le ou les éléments de fixation (6) peuvent être introduits.

3. Unité porteuse (1) selon la revendication 1 ou 2, **caractérisée en ce que** le corps tubulaire (13) présente des ouvertures d'accès (15) à travers lesquelles l'au moins un élément de fixation (6) est accessible ; et/ou **en ce que** l'élément de support (5) présente des surfaces de guidage (16) avec lesquelles l'élément de support (5) est guidé sur au moins une paroi intérieure (17) du corps tubulaire (13).

4. Unité porteuse (1) selon l'une des revendications 1 à 3, **caractérisée en ce que**, lors du montage, l'élément de support (5) peut être relié de manière lâche à la structure fixe par l'au moins un élément de fixation (6), de telle sorte que l'élément porteur (2) puisse être orienté par rapport à l'élément de support (5) par un actionnement de l'élément de réglage (8) et **en ce que**, une fois l'orientation réalisée, l'au moins un élément de fixation (6) peut être relié de manière fixe à la structure fixe, de telle sorte que l'élément de support (5) serre la partie de bride (9) de l'élément porteur (2) de manière fixe par rapport à la structure fixe.

5. Unité porteuse (1) selon l'une quelconque des revendications précédentes, **caractérisée en ce que** l'élément de réglage (8) est une vis de réglage avec un filetage (18) et une surface de butée (19),
l'élément de support (5) présentant une ouverture filetée (20) dans laquelle s'engage le filetage (18), et
l'élément porteur (2) présentant une surface d'appui (21) sur laquelle s'appuie la surface de butée (19), de telle sorte que lors d'un actionnement de la vis de réglage, le mouvement de réglage en résulte.

6. Unité porteuse (1) selon la revendication 5, **caractérisée en ce que** la vis de réglage comprend une tête de vis (22) avec une structure d'actionnement (23), la surface de butée (19) étant fournie par la tête de vis (22), la surface d'appui (21) comprenant une ouverture (24) à travers laquelle la structure d'actionnement (23) est accessible pour actionner la vis de réglage.

7. Unité porteuse (1) selon l'une quelconque des revendications précédentes, **caractérisée en ce que** l'élément de réglage (8) est accessible par le bas, vu en position de montage ; ou **en ce que** l'élément de réglage (8) est accessible par le haut, vu en position de montage.

8. Unité porteuse (1) selon l'une quelconque des revendications précédentes, **caractérisée en ce que** l'unité porteuse (1) présente en outre une vis de sécurité (25) avec laquelle l'élément de support (5) et l'élément porteur (2) peuvent être reliés fermement l'un à l'autre après le réglage.

9. Unité porteuse (1) selon l'une quelconque des revendications précédentes, **caractérisée en ce que** la section de support (3) est conçue comme un support (26) s'étendant à partir de la section de montage (4), le support (26) comprenant des structures de fixation (27) pour fixer l'article sanitaire.

10. Unité porteuse (1) selon la revendication 9, **caractérisée en ce que** le support (26) est fourni par deux entretoises (28) s'étendant à partir de la section de montage (4), les entretoises (28) étant reliées à une autre entretoise (29) en face de la section de montage.

11. Ensemble comprenant au moins une unité porteuse (1) selon l'une quelconque des revendications précédentes et au moins un article sanitaire reposant sur la section de support (3) ; ou comprenant au moins deux unités porteuse (1) selon l'une des revendications précédentes et au moins un article sanitaire reposant sur les portions de support (3) desdites au moins deux unités porteuse (1).

12. Procédé de montage d'une unité porteuse (1) selon l'une quelconque des revendications 1 à 10, **caractérisé en ce que**
dans une première étape, l'élément de support (5) est relié de manière lâche à la structure fixe par au moins un élément de fixation (6), de telle sorte que l'élément porteur (2) puisse être orienté par rapport à l'élément de support (5) par un actionnement de l'élément de réglage (8),
dans une étape suivante, l'élément de réglage (8) est actionné, de sorte que la position de l'élément porteur (2) soit réglable, et
dans une étape suivante, l'au moins un élément de fixation (6) est relié de manière fixe à la structure fixe, de telle sorte que l'élément de support (5) serre l'élément porteur (2) de manière fixe par rapport à la structure fixe.

13. Procédé de montage d'une unité porteuse (1) selon l'une quelconque des revendications 1 à 10, **caractérisé en ce que**
dans une première étape, l'élément de support (5) est relié à la structure fixe par au moins un élément de fixation (6), et
dans une étape suivante, l'élément de réglage (8) est actionné, de sorte que la position de l'élément porteur (2) puisse être réglée.
